# EUROPÄISCHE PATENTSCHRIFT

(11) **EP 2 132 098 B1**
(45) Veröffentlichungstag und Bekanntmachung des Hinweises auf die Patenterteilung: **11.01.2012**
(21) Anmeldenummer: 08707662.6
(22) Anmeldetag: 12.02.2008
(51) Int. Cl.: B65C 9/22

(54) **BELEIMUNGSVORRICHTUNG FÜR HEISSLEIMUNG MIT KONTAKTLOSER TEMPERATURREGELUNG**
GLUE APPLICATION DEVICE FOR HOT GLUING USING CONTACTLESS TEMPERATURE CONTROL
DISPOSITIF D'ENCOLLAGE POUR LE COLLAGE À CHAUD AVEC RÉGULATION DE TEMPÉRATURE SANS CONTACT

(30) Priorität: 02.03.2007 DE 102007010258
(43) Veröffentlichungstag der Anmeldung: 16.12.2009
(73) Patentinhaber: KHS GmbH, 44143 Dortmund (DE)
(72) Erfinder: BECKHAUS, Carsten, 59368 Werne (DE)
(86) Internationale Anmeldenummer: PCT/EP2008/001033
(87) Internationale Veröffentlichungsnummer: WO 2008/107058

(56) Entgegenhaltungen:
- DE-A1- 10 203 658
- DE-U1- 9 101 178
- DE-U1- 9 102 068
- US-A- 5 688 363

## Beschreibung

Die Erfindung betrifft eine Beleimungsvorrichtung, zum Beispiel für einen so genannten Roll-Feed-Etikettierer, zum Etikettieren von Behältern, wie Flaschen, Dosen und dergleichen unter Nutzung von Leim, wobei auf dem rotierbaren Teil der Leimwalze eine Temperaturmessvorrichtung sowie ein Energieerzeuger und ein Aktor und außerhalb des rotierenden Teils der Leimwalze ein Sensor zum Erfassen der Aktionen des Aktors , welche beispielsweise den Messdaten entsprechen, angeordnet sind, wobei für die Temperaturmessvorrichtung und den Aktor keine externe, d.h. außerhalb des rotierenden Teils der Leimwalze bzw. außerhalb der Beleimungsvorrichtung angeordnete Energieversorgung erforderlich ist.

Die Etikettierung von Flaschen, Dosen oder anderen im Wesentlichen rotationssymmetrischen Verpackungen mittels Leim, beispielsweise einem Heißleim oder aber auch einem Kaltleim ist bekannt. Die DE 10 2006 051360 A1 zeigt eine solche Vorrichtung. Eine rotierbare Leimwalze wird über ein angrenzendes Verteilermodul kontinuierlich mit Leim beschichtet. Die mit Leim belegte Oberfläche der Leimwalze wird auf der Rückseite von Etiketten abgerollt, welche sich auf einer angrenzenden, rotierenden Vakuumwalze befinden. Um eine ausreichende Fließfähigkeit des hier verwendeten Heißleims zu erreichen, muss der Leim auf ca. 140°C erhitzt werden, wozu Heizvorrichtungen sowohl entlang der Leitungswege, in dem Verteilermodul und auch in der Leimwalze vorgesehen sind. Die Temperatur des Heißleims muss möglichst genau eingehalten werden, um die KlebeEigenschaften des Heißleims nicht in unerwünschter Weise zu verändern. Sowohl eine zu hohe, als auch eine zu niedrige Temperatur können zur Folge haben, dass das der eigentliche Klebevorgang negativ beeinflusst wird, wodurch Etiketten verrutschen oder sich sogar vom etikettierten Behälter lösen können. Beides ist in der Praxis unerwünscht.

Die Messung der Leimwalzentemperatur und somit auch der Temperatur des Heißleims erfolgt üblicherweise kontaktlos mittels optischer Sensoren. Diese optische Messung der Temperatur auf der Oberfläche der Leimwalze und deren nachfolgende Regelung stellt ein gewisses Problem dar, weil bei der bekannten kontaktlosen Messung Leimreste, Dämpfe, Flüssigkeits- oder Schutzanhaftungen an der zu messenden Oberfläche bzw. an der Oberfläche des Sensors das Signal verändern.

DE 91 01 178 U1 offenbart eine Beleimungsvorrichtung gemäß dem Oberbegriff des Anspruchs 1.

Aufgabe der Erfindung ist es somit, ein Etikettierverfahren zur Verfügung zu stellen, welches weniger störanfällig ist als Etikettierverfahren aus dem Stand der Technik, aber gegenüber diesen keine Nachteile hinsichtlich der Durchführbarkeit aufweist. Gleichzeitig wird eine Etikettiervorrichtung zur Durchführung des erfindungsgemäßen Verfahrens vorgestellt.

Diese Aufgabe löst die erfindungsgemäße Beleimungsvorrichtung gemäß Anpruch 1 und das erfindungsgemäße Verfahren gemäß Anspruch 9. Die Beleimungsvorrichtung umfasst beispielsweise die nachfolgenden Bauteile: eine rotierbare Leimwalze, eine der Leimwalze zugeordnete Heizvorrichtung, eine Zuführungsleitung und eine Sammelvorrichtung für Leim, einen Vorlagebehälter für Leim und eine dem Vorlagebehälter zugeordnete Heizvorrichtung, sowie eine Mess- und Regelvorrichtung für die Temperatur der Leimwalze. Die Beleimungsvorrichtung zeichnet sich dabei dadurch aus, dass auf dem rotierendem Teil der Leimwalze eine Temperaturmessvorrichtung sowie ein Aktor angeordnet sind, und dass außerhalb des rotierenden Teils der Leimwalze ein Sensor zur Ermittlung der Aktionen des Aktors angeordnet ist. Dabei ist für die Temperaturmessvorrichtung und den Aktor keine externe, d.h. außerhalb des rotierenden Teils der Leimwalze angeordnete Spannungs- oder Energieversorgung erforderlich, wodurch u.a. auch der konstruktive und fertigungstechnische Aufwand reduziert werden, da beispielsweise Drehverteiler für elektrische Energie und/oder die Übertragung von Daten eingespart werden können.

Die Temperaturmessvorrichtung umfasst idealer Weise einen Energieerzeuger. Diese Ausführungsform kann ergänzt werden, indem weiterhin ein als Temperatursensor dienendes Thermoelement als Teil der Temperaturmessvorrichtung vorgesehen wird.

Grundsätzlich stehen unterschiedliche Aktoren Verfügung. Eine vorteilhafte Ausführungsvariante besteht darin, als Aktor einen, beispielsweise Funksignale abgebenden Sender einzusetzen. Ein bevorzugter Frequenzbereich bekannter Funkmodule liegt beispielsweise aber nicht beschränkend im Bereich zwischen 860 MHz und 870 MHz.

Eine verbesserte Variante der Beleimungsvorrichtung besteht darin, dass auf der rotierenden Leimwalze ein Digital-Analogwandler angeordnet ist, welcher mit der Temperaturmessvorrichtung und/oder dem Sendemodul elektrisch verbunden ist.

Von der Erfindung ist weiterhin ein Verfahren zum Anbringen von Etiketten auf Behältern, wie Flaschen, Dosen und dergleichen mittels Heißleim umfasst, bei dem mindestens eine Beleimungsvorrichtung gemäß einer der vorstehenden Ausführungsvarianten eingesetzt wird. Dabei beträgt die Temperatur auf der Leimwalze zwischen 130°C und 170°C und liegt idealer Weise zwischen 135°C und 145°C.

Von der Erfindung ist weiterhin ein Verfahren zum Anbringen von Etiketten auf Behältern, wie Flaschen, Dosen und dergleichen mittels Kaltleim umfasst, bei dem mindestens eine Beleimungsvorrichtung gemäß einer der vorstehenden Ausführungsvarianten eingesetzt wird. Dabei beträgt die Temperatur auf der Leimwalze im Bereich von 20°C und 50°C und liegt idealer Weise zwischen 30°C und 35°C. Bei der Verwendung von Kaltleim ergeben sich die Vorteile der erfindungsgemäßen Vorrichtung u.a. dadurch, dass gerade das Anfahren einer Etikettiermaschine bei niedrigen Außentemperaturen, wie sie je nach Aufstellungsort der Etikettiermaschine häufiger auftreten können wesentlich verbessert wird.

In einem Versuchsaufbau wurden ein Energieerzeuger, ein Sendemodul, ein DC-DC-Wandler und ein als Thermoelement ausgebildeter Temperatursensor auf dem rotierenden Teil der Leimwalze angeordnet. Außerhalb der Beleimungsvorrichtung im Abstand von ca. 10 m wurde ein Empfängermodul und eine damit verbundene, computerbasierende Auswerte- und Steuereinheit platziert. Der Energieerzeuger bestand in einem ersten Versuchsaufbau aus in Reihe geschalteten Peltier-Elementen, welche die benötigte Leistung für das Sendemodul bereitstellten, wobei die Leistung auf an sich bekannte Weise durch Ausnutzung der Temperatur der Leimwalze erzeugt wurde. Das vorgesehene Sendemodul ermöglicht die beispielsweise zyklische Sendung von Analogwerten und/oder Digitalwerten, wobei der integrierte Strombedarf des Moduls während des Sendens bei etwa 200 bis 400 µA liegt.

Mit dem DC-DC-Wandler wurde die vom Temperatursensor gelieferte Eingangsspannung von 150 mV in eine nutzbare Spannung von 3 Volt umgewandelt. Zum Schutz gegen Überhitzung wurden das Sendemodul und der DC-DC-Wandler in der Leimwalze thermisch isoliert und mit einem Luftkühler versehen. Bei der Durchführung des Etikettierverfahrens wurde in einer ersten Stufe, welche beispielsweise dem Anfahren der Etikettiermaschine nach einer längeren Stillstandsphase entspricht, für die sich zunächst auf Raumtemperatur befindende Leimwalze von einer übergeordneten Steuerung eine Soll-Temperatur vorgegeben, welche der gewünschten Betriebstemperatur entspricht und deutlich oberhalb der Raumtemperatur liegt. Durch den ausgebildete Regelkreis zur Erzielung und Einhaltung der Soll-Temperatur werden die vorhandenen Heizelemente beispielsweise mit maximaler Leistung betrieb.

Nach einer hinreichenden Aufheizzeit lieferte der Energieerzeuger der Beleimungswalze eine zur Versorgung der mitdrehenden Komponenten ausreichende Energie und das System ging somit von der ersten Stufe in die zweite Stufe über, wobei dieser Übergang dem Übergang vom Stell- in den Regelbetrieb darstellt.

Die vom Analogteil verstärkte und aufbereitete Spannung des als Thermoelements ausgebildeten Temperaturfühlers wurde vom Sendemodul zyklisch zum Empfängermodul übertragen und vom Empfängermodul wurden die Daten der Ist-Temperatur der übergeordneten Auswerte- und Steuereinheit zur Verfügung gestellt. Die Auswerte- und Steuereinheit verarbeitete die Werte der Ist-Temperatur algorithmisch und generierte eine dem jeweils aktuellen Sollwert entsprechende Stellgröße. Die Auswerte- und Steuereinheit regulierte während eines einstündigen Probelaufes mit hinreichender Genauigkeit die Temperatur der Leimwalze in einem Bereich von 130°C +/- 2°C.

Die Beleimungsvorrichtung ist beispielhaft in Figur 1 dargestellt. Die schematische Darstellung zeigt das Leimauftragselement und die Leimwalze einer Beleimungsvorrichtung für Etiketten, zusammen mit einem Etikettenübergabezylinder (z.B. Vakuumzylinder) eines ansonsten nicht dargestellten Etikettieraggregates einer Etikettiermaschine.

Die in Fig. 1 gezeigte Beleimungsvorrichtung 1 besteht in an sich bekannter Weise aus einem im Wesentlichen leistenartigen Leimauftrag- und Verteilerelement 2 und aus der um eine vertikale Walzenachse umlaufend angetriebenen Leimwalze 3, an der die mit dem Etikettenleim an der Rückseite zu versehenen und am Umfang einen Etikettentransportzylinder 4 (Vakuumzylinder) gehaltenen Etiketten 5 oder aber zu beleimende Etikettenpaletten vorbeibewegt werden, wie dies dem Fachmann bekannt ist.

Das Leimauftrag- und Verteilerelement 2 besitzt ein leistenartiges, mit seiner Längserstreckung parallel zur Achse der Leimwalze orientiertes Gehäuse, in welchem u.a. eine nicht dargestellte Heizeinrichtung vorgesehen ist und welches an einer Längsseite eine teilkreisförmig gewölbte Anlagefläche bildet, gegen die die Leimwalze 3 jeweils mit einem Teil ihrer kreiszylinderförmigen Umfangsfläche dicht oder nahezu dicht anliegt. Die Anlagefläche 7 ist hierfür der kreiszylinderförmigen Umfangsfläche der Leimwalze 4 entsprechend geformt. Während des Betriebes der Beleimungsvorrichtung 1 wird über eine Leimpumpe 8 aus einer Leimwanne 9 ständig Leim in den Kopfbereich des Verteilerelementes 2 gepumpt und über ein nicht dargestelltes Verteilersystem im Bereich der Anlagefläche 7 auf die Leimwalze 3 aufgetragen.

Im Inneren der um ihre Hochachse rotierbar gelagerten, hohlen Leimwalze 3 sind beispielsweise vier achsparallel ausgerichtete elektrische Heizelemente 10 vorgesehen, die die Leimwalze 3 von innen erwärmen. Die Heizelemente 10 sind ortsfest, so dass im Betrieb der Beleimungsvorrichtung 1 die zylindrische Umfangsfläche der Leimwalze 3 um diese Heizelemente 10 rotiert. Auf der deckelartigen Oberseite der Leimwalze 3 sind zentral der Energieerzeuger 11 und der Sender 12 angeordnet. Diese sind untereinander und mit dem in Nähe der zylindrischen Außenwand der Leimwalze 3 angeordneten Temperaturfühler 13, elektrisch leitend verbunden, wobei es sich bei diesen elektrisch leitenden Verbindungen auch um Datenleitungen handeln kann.

Außerhalb der Beleimungsvorrichtung 1 und im Sendebereich des Senders 12 ist der Empfänger 14 angeordnet, der mit einer computergestützten Auswerte- und Steuereinheit 15 verbunden ist. Der Empfänger 14 empfängt die vom Sender 12 kommenden Funksignale und leitet diese an die Auswerte- und Steuereinheit 15 weiter. Bedarfsweise werden entsprechend den vorgegebenen Sollheizwerten die Heizelemente 10 und/oder die Heizeinrichtung des Leimauftrag- und Verteilerelement 2 geregelt.

In der vorstehenden Beschreibung wurde lediglich eine Ausführungsform beschrieben, in welcher der verwendete Energieerzeuger 11 als Peltier-Element ausgebildet war. Die sich durch die Anordnung des Energieerzeugers 11 im rotierenden Teil der Leimwalze ergebenden Vorteile, lassen sich auch dann realisieren, wenn andere Ausgestaltungen des Energieerzeugers 11 verwendet werden.

So ist es erfindungsgemäß ebenfalls vorgesehen, als Energieerzeuger Solarzellen zu verwenden. Moderne Baumuster von Solarzellen verfügen bekannter Maßen über solche Leistungsparameter, dass diese Solarzellen auch die zum Betrieb benötigte elektrische Leistung zur Verfügung stellen, wenn ungünstige Betriebsbedingungen herrschen. Diese ungünstigen Betriebsbedingungen können beispielsweise während der Nacht vorliegen, wenn den Solarzellen zur Energieerzeugung lediglich die eingeschaltete, künstliche Hallenbeleuchtung, nicht aber das wesentlich intensivere Sonnenlicht zur Verfügung steht.

Ebenfalls ist es erfindungsgemäß vorgesehen, innerhalb der rotierenden Leimwalze einen Generator anzuordnen, welcher die Rotation der Leimwalze zur Erzeugung der notwendigen Betriebsenergie nutzt. Dabei ist es von Vorteil, wenn dem Generator ein Energiespeicher, beispielsweise in Form eines Akkumulators oder aber auch eines Kondensators zugeordnet wird, um auch in den Stillstandsphasen der Leimwalze die dann notwendige Energie zur Verfügung zu haben.

Es versteht sich von selbst, dass die oben beispielhaft genannten Ausgestaltungen auch in beliebiger Kombination, auch mit weiteren nicht explizit genannten Formen von geeigneten Energieerzeugern verwendet werden können, ohne dass dadurch der Schutzumfang der vorliegenden Erfindung verlassen wird.

In der vorstehenden Beschreibung wurde lediglich die Anwendung eines Funksenders als Aktor beschrieben. Erfindungsgemäß ist weiterhin die Anwendung weiterer Elemente vorgesehen. So kann es sich bei dem Aktor auch um einen Sender für vorzugsweise moduliertes Licht handeln, wobei diesem Sender als Sensor ein entsprechendes lichtempfindliches Bauteil zugeordnet ist. Die Modulation des Lichtes stellt dabei ein Maß für die Ist-Temperatur der Leimwalze dar.

Ebenfalls kann es sich bei dem Aktor um ein mechanisches Element, beispielsweise einen ein- und ausfahrbaren Bolzen oder Kolben handeln, wobei die Häufigkeit des Ein- und Ausfahrens, bzw. das Maß des Ausfahrens ein Maß für die Ist-Temperatur der Leimwalze darstellt. Bei dem zugeordneten Sensor, kann es sich beispielsweise um einen Näherungsinitiator entsprechend einem Näherungsschalter handeln.

Ebenfalls kann es sich bei dem Aktor um eine Magnetspule handeln, bei welcher die Stärke des von dieser erzeugten Magnetfeldes ein Maß für die Ist-Temperatur der Leimwalze darstellt. Bei dem zugeordneten Sensor, kann es sich beispielsweise um eine Messvorrichtung für die Stärke eines Magnetfeldes, beispielsweise einen Hall-Sensor handeln.

## Patentansprüche

1. Beleimungsvorrichtung (1), insbesondere für die Anwendung an Etikettiermaschinen, zum Etikettieren von Behältern, wie Flaschen, Dosen und dergleichen unter Nutzung von Leim, umfassend eine rotierbare Leimwalze (3), mindestens eine der Leimwalze zugeordnete Heizvorrichtung, mindestens eine Zuführungsleitung (8) für Leim, mindestens einen Vorratsbehälter für Leim, sowie eine Mess- und Regelvorrichtung für die Temperatur der Leimwalze, wobei
auf dem rotierbaren Teil der Leimwalze (3) zumindest eine Temperaturmessvorrichtung angeordnet ist, **dadurch gekennzeichnet, dass** auf dem rotierbaren Teil der Leimwalze ein, von der Temperaturmessvorrichtung (11, 12, 13) gesteuerter Aktor (12) angeordnet ist, und dass außerhalb des rotierbaren Teils der Leimwalze (3) ein Sensor (14) angeordnet ist, wobei für die Temperaturmessvorrichtung und den Aktor keine externe Energieversorgung erforderlich ist.

2. Beleimungsvorrichtung nach Anspruch 1, **dadurch gekennzeichnet, dass** die Temperaturmessvorrichtung (11, 12, 13) einen Energieerzeuger (11) umfasst.

3. Beleimungsvorrichtung nach Anspruch 2, **dadurch gekennzeichnet, dass** es sich bei dem Energieerzeuger (11) um mindestens ein Thermoelement und/oder mindestens eine Solarzelle und/oder mindestens einen Generator und/oder mindestens ein Peltier-Element handelt.

4. Beleimungsvorrichtung nach einem der vorhergehenden Ansprüche, **dadurch gekennzeichnet, dass** es sich bei dem Aktor um einen Funksender (12) und/oder einen Lichtsender und/oder ein mechanisches Element und/oder ein beeinflussbares Magnetfeld handelt

5. Beleimungsvorrichtung nach einem der vorhergehenden Ansprüche, **dadurch gekennzeichnet, dass** es sich bei dem Sensor um einen Funkempfänger (14) und/oder einen Lichtsensor und/oder ein Näherungsinitiator und/oder eine Messvorrichtung für die Stärke eines Magnetfeldes handelt.

6. Beleimungsvorrichtung nach einem der vorhergehenden Ansprüche, **dadurch gekennzeichnet, dass** die Temperaturmessvorrichtung einen als Thermoelement ausgebildeten Temperatursensor (13) umfasst.

7. Beleimungsvorrichtung nach Anspruch 4, **dadurch gekennzeichnet, dass** es sich bei dem Funksender (12) um einen solchen handelt, welcher in Frequenzen von 860 MHz bis 870 MHz sendet.

8. Beleimungsvorrichtung nach einem der vorhergehenden Ansprüche, **dadurch gekennzeichnet, dass** auf dem rotierenden Teil der Leimwalze (13) ein Digital-Analogwandler angeordnet ist, welcher mit der Temperaturmessvorrichtung (13) und/oder dem Aktor (12) elektrisch verbunden ist.

9. Verfahren zum Anbringen von Etiketten auf Behältern, wie Flaschen, Dosen und dergleichen mittels Heißleim, **dadurch gekennzeichnet, dass** eine Beleimungsvorrichtung (1) gemäß einem der vorstehenden Ansprüche eingesetzt wird.

10. Verfahren nach Anspruch 9, **dadurch gekennzeichnet, dass**
die Temperatur der Leimwalze (3) zwischen 130°C und 170°C und Idealerweise zwischen 135°C und 145°C beträgt.

11. Verfahren nach Anspruch 9, **dadurch gekennzeichnet, dass**
die Temperatur der Leimwalze (3) zwischen 20°C und 50°C und Idealer Weise zwischen 30°C und 35°C beträgt.

## Claims

1. Glue application device (1), particularly for use in labelling machines, for labelling containers, such as bottles, cans, and the like, using glue, comprising a rotating glue roller (3), at least one heating device associated with the glue roller, at least one feed line (8) for glue, at least one storage container for glue, and a measuring and controlling device for the temperature of the glue roller, wherein, on the rotating part of the glue roller (3), at least one temperature measurement device is disposed, **characterised in that** an actuator (12) controlled by the temperature measurement device (11, 12, 13) is disposed on the rotating part of the glue roller and that a sensor (14) is disposed outside of the rotating part of the glue roller (3), wherein no external energy supply is required for the temperature measurement device and for the actuator.

2. Glue application device according to claim 1, **characterised in that** the temperature measurement device (11, 12, 13) comprises an energy generator (11).

3. Glue application device according to claim 2, **characterised in that** the energy generator (11) is at least one thermocouple and/or at least one solar cell and/or at least one generator and/or at least one Peltier element.

4. Glue application device according to one of the preceding claims, **characterised in that** the actuator is a radio transmitter (12) and/or a light transmitter and/or a mechanical element and/or a magnetic field that can be influenced.

5. Glue application device according to one of the preceding claims, **characterised in that** the sensor is a radio transmitter (14) and/or a light sensor and/or a proximity initiator and/or a measurement device for the strength of a magnetic field.

6. Glue application device according to one of the preceding claims, **characterised in that** the temperature measurement device comprises a temperature sensor (13) designed as a thermocouple.

7. Glue application device according to claim 4, **characterised in that** the radio transmitter (12) is one that transmits at frequencies from 860 MHz to 870 MHz.

8. Glue application device according to one of the preceding claims, **characterised in that** a digital/analogue converter is disposed on the rotating part of the glue roller (3), said converter being electrically connected with the temperature measurement device (13) and/or the actuator (12).

9. Method for applying labels to containers, such as bottles, cans, and the like, using hot glue, **characterised in that** a glue application device (1) according to one of the preceding claims is used.

10. Method according to claim 9, **characterised in that** the temperature of the glue roller (3) is between 130°C and 170°C and, ideally, between 135°C and 145°C.

11. Method according to claim 9, **characterised in that** the temperature of the glue roller (3) is between 20°C and 50°C and, ideally, between 30°C and 35°C.

## Revendications

1. Dispositif d'encollage (1), en particulier pour l'application sur des étiqueteuses, destiné à l'étiquetage de récipients tels que des bouteilles, des boîtes et similaires en utilisant de la colle, comprenant un rouleau encoleur rotatif (3), au moins un dispositif de chauffage associé au rouleau encoleur, au moins une conduite d'alimentation (6) pour de la colle, au moins un réservoir de stockage pour la colle, ainsi qu'un dispositif de mesure et de régulation pour la température du rouleau encoleur, au moins un dispositif de mesure de température étant disposé sur la partie rotative du rouleau encoleur (3), **caractérisé en ce qu'**un actionneur (12) commandé par le dispositif de mesure de température (11, 12, 13) est disposé sur la partie rotative du rouleau encoleur, et **en ce qu'**un capteur (14) est disposé en dehors de la partie rotative du rouleau encoleur (3), aucune alimentation en énergie externe n'étant nécessaire au dispositif de mesure de température ni à l'actionneur.

2. Dispositif d'encollage selon la revendication 1, **caractérisé en ce que** le dispositif de mesure de température (11, 12, 13) comporte un générateur d'énergie (11).

3. Dispositif d'encollage selon la revendication 2, **caractérisé en ce qu'**il s'agit pour le générateur d'énergie (11) d'au moins un thermoélément et/ou d'au moins une cellule solaire et/ou d'au moins un générateur et/ou d'au moins un élément Peltier.

4. Dispositif d'encollage selon l'une quelconque des revendications précédentes, **caractérisé en ce qu'**il s'agit pour l'actionneur d'un émetteur radio (12) et/ou d'un émetteur de lumière et/ou d'un élément mécanique et/ou d'un champ magnétique influençable.

5. Dispositif d'encollage selon l'une quelconque des revendications précédentes, **caractérisé en ce qu'**il s'agit pour le capteur d'un récepteur radio (14) et/ou d'un capteur de lumière et/ou d'un détecteur de proximité et/ou d'un dispositif de mesure pour l'intensité d'un champ magnétique.

6. Dispositif d'encollage selon l'une quelconque des revendications précédentes, **caractérisé en ce que** le dispositif de mesure de température comporte un capteur de température (13) réalisé comme un thermoélément.

7. Dispositif d'encollage selon la revendication 4, **caractérisé en ce qu'**il s'agit pour l'émetteur radio (12) d'un émetteur qui émet dans des fréquences allant de 860 à 870 MHz.

8. Dispositif d'encollage selon l'une quelconque des revendications précédentes, **caractérisé en ce qu'**un convertisseur numérique-analogique est disposé sur la partie rotative du rouleau encoleur (3), lequel est relié électriquement au dispositif de mesure de température (13) et/ou à l'actionneur (12).

9. Procédé de montage d'étiquettes sur des récipients tels que des bouteilles, boîtes et similaires à l'aide de colle thermodurcissable, **caractérisé en ce qu'**un dispositif d'encollage (1) selon l'une quelconque des revendications précédentes est utilisé.

10. Procédé selon la revendication 9, **caractérisé en ce que** la température du rouleau encoleur (3) est comprise entre 130 et 170°C et idéalement entre 135 et 145°C.

11. Procédé selon la revendication 9, **caractérisé en ce que** la température du rouleau encoleur (3) est comprise entre 20 et 50°C et idéalement entre 30 et 35°C.
